# EUROPÄISCHE PATENTSCHRIFT

(11) **EP 0 650 112 B1**
(45) Veröffentlichungstag und Bekanntmachung des Hinweises auf die Patenterteilung: **05.08.1998**
(21) Anmeldenummer: 94115731.5
(22) Anmeldetag: 06.10.1994
(51) Int. Cl.: G05F 3/26

(54) **Konstantstromquelle**
Constant-current source
Source de courant constante

(30) Priorität: 20.10.1993 DE 4335683
(43) Veröffentlichungstag der Anmeldung: 26.04.1995
(73) Patentinhaber: Daimler-Benz Aerospace Aktiengesellschaft, 81663 München (DE)
(72) Erfinder: Ludwig, Michael, Dipl.-Ing., D-89077 Ulm (DE); Reber, Rolf, Dipl.-Ing., D-89073 Ulm (DE); Feldle, Heinz-Peter, Dr.-Ing., D-89250 Senden (DE)
(74) Vertreter: Fröhling, Werner Otto, Dr.

(56) Entgegenhaltungen:
- EP-A- 0 353 039
- GB-A- 2 211 321
- GB-A- 2 211 322
- US-A- 5 065 043
- US-A- 5 166 553
- IEE PROCEEDINGS G. ELECTRONIC CIRCUITS & SYSTEMS, Bd. 137, Nr. 2, PART G, 1.April 1990 Seiten 101-108, XP 000102777 TOUMAZOU C ET AL 'DESIGN AND APPLICATION OF GAAS MESFET CURRENT MIRROR CIRCUITS'

## Beschreibung

Die Erfindung geht aus von einer Konstantstromquelle nach dem Oberbegriff des Patentanspruchs 1.

Für viele Schaltungsanordnungen, insbesondere in der Elektronik, wird eine Konstantstromquelle benötigt. Diese besitzt einen sehr hohen Innenwiderstand, der theoretisch unendlich sein sollte. Eine Realisierung einer solchen Konstantstromquelle ist mit Hilfe von Halbleiterbauelementen möglich, z.B. als sogenannte Stromspiegel-Schaltung, die z.B. aus Meinke, Gundlach: Taschenbuch der Hochfrequenztechnik, 4. Auflage (1986), S. M22-M23, bekannt ist.

Der Erfindung liegt die Aufgabe zugrunde, eine gattungsgemäße Konstantstromquelle anzugeben, die mit Hilfe von mindestens einem Feldeffekt-Transistor in integrierter Technologie herstellbar ist.

Diese Aufgabe wird gelöst durch die im kennzeichnenden Teil des Patentanspruchs 1 angegebenen Merkmale. Vorteilhafte Ausgestaltungen und/oder Weiterbildungen sind den Unteransprüchen entnehmbar.

Ein erster Vorteil der Erfindung besteht darin, daß in technisch einfacher und kostengünstiger Weise ein vorgebbarer Konstantstrom einstellbar ist.

Ein zweiter Vorteil besteht darin, daß der eingestellte Konstantstrom in weiten Grenzen nahezu unabhängig ist von dem Herstellungsprozess der Feldeffekt-Transistoren und damit deren elektrischen Eigenschaften.

Ein dritter Vorteil besteht darin, daß der eingestellte Konstantstrom in weiten Grenzen nahezu unabhängig ist von temperaturabhängigen elektrischen Eigenschaften der Feldeffekt-Transistoren.

Ein vierter Vorteil besteht darin, daß nur ein einziger Typ von Feldeffekttransistor notwendig ist.

Ein fünfter Vorteil besteht darin, daß zusätzlich zu den zwei Feldeffekt-Transistoren lediglich ohmsche Widerstände benötigt werden, welche in kostengünstiger Weise in integrierter Technologie herstellbar sind.

Ein sechster Vorteil besteht darin, daß die nachfolgend beschriebene Schaltungsanordnung in zuverlässiger und kostengünstiger Weise in mit GaAs-Technologie hergestellte integrierte Schaltungen z.B. Hochfrequenzschaltungen, integrierbar ist.

Weitere Vorteile ergeben sich aus der nachfolgenden Beschreibung.

Die Erfindung wird im folgenden anhand eines Ausführungsbeispieles unter Bezugnahme auf eine schematisch dargestellte Figur näher erläutert.

Im folgenden wird das Wort Feldeffekt-Transistor durch FET abgekürzt. Diese Abkürzung ist einem Fachmann geläufig.

Das im folgenden erläuterte Beispiel beruht auf der Verwendung zweier n-Kanal-JFETs. Einem Fachmann ist es jedoch geläufig, eine entsprechende Schaltung mit Hilfe von p-Kanal-JFETs aufzubauen, so daß die Erfindung auch diese umfaßt.

Die Figur zeigt zwei n-Kanal-JFETs A1, A2, die auf einem Halbleitersubstrat in demselben Herstellungsvorgang erzeugt sind. Beide JFETs A1, A2 besitzen im wesentlichen dieselbe Abschnürspannung Uₚ sowie im wesentlichen denselben Sättigungsstrom I_{DSS}. Letzterer ist wesentlich größer gewählt als der einzustellende Konstantstrom Iₖₒₙₛₜ, z.B. I_{DSS} > 5·Iₖₒₙₛₜ. Bei der Spannungsquelle, z.B. einer 7-Volt-Spannungsquelle, ist der eine Pol (+) mit der (Schaltungs-)Masse M verbunden, so daß eine negative Spannungsquelle entsteht. Zwischen den Polen -,M ist eine Reihenschaltung aus dem Widerstandsnetzwerk R4 bis R6 und einem zweiten JFET A2 angeordnet, wobei der JFET A2 so beschaltet ist, daß durch ihn der Sättigungsstrom I_{D2} = I_{DSS} fließt. Dieser Drainstrom I_{D2} = I_{DSS} ist lediglich abhängig von den Eigenschaften des zweiten JFET's A2, z.B. dessen momentaner Temperatur. Um diese Abhängigkeit ausnutzen zu können, ist der zweite JFET A2 als Stromquelle geschaltet. Dazu ist dessen Drain D2 an Masse M gelegt, Gate G2 und Source S2 sind miteinander verbunden und an einen Anschluß des Widerstandsnetzwerkes R4 bis R6 gelegt, dessen anderer Anschluß an dem Minus-Pol (-) der Spannungsquelle Sp liegt. Das ohmsche Widerstandsnetzwerk R4 bis R6 besteht aus einer Reihenschaltung der ohmschen Widerstände R4, R5, die durch den ohmschen Widerstand R6 überbrückt sind. Fließt nun durch dieses Widerstandsnetzwerk der Drainstrom I_{D2}, so entsteht an dem Widerstand R5 eine von diesem und dem Drainstrom I_{D2} abhängige Steuerspannung U_{GS}, über welche der durch den ersten JFET A1 fließende Konstantstrom Iₖₒₙₛₜ einstellbar ist. Dazu ist bei dem ersten JFET A1 dessen Gate G1 mit dem Minus-Pol (-) verbunden, an dem auch ein Anschluß des Widerstandes R5 liegt. Source S1 liegt an dem anderen Anschluß des Widerstandes R5. Drain D1 ist mit einem Anschluß P1 verbunden, an den eine Schaltungsanordnung, durch welche der Konstantstrom Iₖₒₙₛₜ fließen soll, anschließbar ist. An dem ersten JFET A1 entsteht daher am Gate G1 eine bezügliche Source S1 negative Spannung U_{GS}, welche JFET A1 optimal steuert.

Durch den zweiten JFET A2 wird also immer der aktuelle Sättigungsstrom I_{DSS}, der insbesondere von dem Herstellungsvorgang sowie der aktuellen Temperatur abhängt, gemessen und insbesondere durch den Widerstand R5 in eine den ersten JFET A1 steuernde Spannung U_{GS} umgewandelt. Es ist ersichtlich, daß der gewünschte Konstantstrom Iₖₒₙₛₜ durch eine Änderung insbesondere des Widerstandes R5 einstellbar ist.

Für einen exemplarisch gewählten Konstantstrom Iₖₒₙₛₜ gelten für die beschriebene Anordnung folgende Werte:
Betriebsspannung U_{B} = -7 V;
Abschnürspannung Uₚ der JFETs A1, A2: Uₚ = -1,2 V;
Sättigungsstrom I_{DSS} der JFETs A1, A2: I_{DSS} = 7,3 mA;
mit den ohmschen widerständen R4 = 1300 Ω, R5 = 300 Ω, R6 = 700 Ω ergibt sich eine Steuerspannung U_{GS} = 0,7 V.

Es ist besonders vorteilhaft, daß der Konstantstrom Iₖₒₙₛₜ bei unveränderten Widerstandswerten der Widerstände R4 bis R6 im wesentlichen unverändert bleibt, selbst wenn sich die Abschnürspannung Uₚ sowie der Sättigungsstrom I_{DSS} in einem weiten Bereich ändern, z.B. -1,4 V ≤ Uₚ ≤ -1 V; 6m A ≤ I_{DSS} ≤ 8,5 mA.

Derart große Toleranzbereiche von ungefähr ± 20 % können bei der Herstellung der JFETs auftreten und erfordern in vorteilhafter Weise kein nachträgliches Abgleichen der beschriebenen Schaltung. Das Widerstandsnetzwerk R4 bis R6 ist daher in Abhängigkeit von dem gewünschten Konstantstrom Iₖₒₙₛₜ berechenbar. Die Widerstände R4 bis R6 sind daher z.B. in integrierter Form ohne nachträgliche Abgleichsmöglichkeit herstellbar.

Derartig große Toleranzbereiche treten insbesondere bei der GaAs-Technologie auf, insbesondere bei Hoch- und/oder Höchstfrequenzschaltungen, z.B. sogenannten Millimeterwellenschaltungen. Die beschriebene Schaltungsanordnung ist in MESFET-Technologie für GaAs-Technologie herstellbar, so daß vorteilhafterweise eine Integration in monolithisch- und/oder hybrid-integriert aufgebaut Höchstfrequenzbauelemente möglich ist. Mit der beschriebenen Anordnung ist beispielsweise eine Pegelwandler-Schaltung herstellbar, die in der am gleichen Tag eingereichten deutschen Patentanmeldung P .. .. ... (internes Aktenzeichen: UL 93/39b) näher beschrieben ist.

Die Erfindung ist nicht auf das beschriebene Ausführungsbeispiel beschränkt, sondern sinngemäß auf weitere anwendbar. Beispielsweise können die Widerstände R4, R5 als Potentiometer ausgebildet werden, dessen Mittenabgriff mit Source S1 des ersten JFETs A1 verbunden ist. Auf diese Weise ist eine kontinuierliche Einstellung des Konstantstromes Iₖₒₙₛₜ in vorgebbaren Grenzen möglich.

## Patentansprüche

1. Konstantstromquelle mit einstellbarem Konstantstrom, der mit Hilfe mindestens einem Halbleiterbauelement erzeugt wird, dadurch gekennzeichnet,
- daß eine Spannungsteilerschaltung vorhanden ist, bestehend aus einer Reihenschaltung aus einem als Stromquelle geschaltetem zweiten Feldeffekt-Transistor (A2), mit den Anschlüssen Source (S2), Drain (D2) sowie Gate (G2), wobei Drain (D2) an einen Pol (M) einer Spannungsquelle (Sp) angeschlossen ist, Source (S2) und Gate (G2) verbunden sind, und mindestens einem einstellbarem ohmschen Widerstand (R4 bis R6), dessen ein Anschluß mit Source (S2) und dessen anderer Anschluß mit dem anderen Pol (-) der Spannungsquelle (Sp) verbunden ist,
- daß ein erster Feldeffekt-Transistor (A1) vorhanden ist,
dessen Gate (G1) mit dem anderen Pol (-) der Spannungsquelle (Sp) verbunden ist,
dessen Source (S1) an den Widerstand (R4 bis R6) angeschlossen ist derart, daß zwischen Gate (G1) und Source (S1) ein Widerstand (R5) vorhanden ist, der in Abhängigkeit von dem einzustellenden Konstantstrom (Iₖₒₙₛₜ), der über Drain (D1) fließt, gewählt ist,
dessen Drain (D1) an ein Bauelement anschließbar ist, das für den Konstantstrom (Iₖₒₙₛₜ) bestimmt ist,
- daß bei beiden Sperrschicht-Feldeffekt-Transistoren (A1, A2) sich der Sättigungsstrom (I_{DSS}) proportional zur Abschnürspannung (Uₚ) verhält und
- daß beide Feldeffekt-Transistoren (A1, A2) ein gleiches elektrisches Verhalten besitzen.

2. Konstantstromquelle nach Anspruch 1, dadurch gekennzeichnet, daß der einstellbare Widerstand (R4 bis R6) aus einer Reihenschaltung zweier Widerstände (R4, R5) besteht, zu welcher der Widerstand (R6) parallel geschaltet ist.

3. Konstantstromquelle nach Anspruch 1 oder Anspruch 2, daß beide Feldeffekt-Transistoren (A1, A2) einen Sättigungsstrom (I_{DSS}) besitzen, der wesentlich größer als der einzustellende maximale Konstantstrom (Iₖₒₙₛₜ) ist.

4. Konstantstromquelle nach einem der vorhergehenden Ansprüche, dadurch gekennzeichnet, daß die Feldeffekttransistoren (A1, A2) als integrierte Transistoren ausgebildet sind.

5. Konstantstromquelle nach einem der vorhergehenden Ansprüche, dadurch gekennzeichnet, daß die Feldeffekt-Transistoren als Sperrschicht-Feldeffekt-Transistoren ausgeführt sind.

6. Konstantstromquelle nach einem der vorhergehenden Ansprüche, dadurch gekennzeichnet, daß zumindest die Sperrschicht-Feldeffekt-Transistoren (A1, A2) mittels GaAs-Technologie hergestellt sind.

7. Konstantstromquelle nach einem der vorhergehenden Ansprüche, dadurch gekennzeichnet, daß zumindest die Sperrschicht-Feldeffekt-Transistoren (A1, A2) mittels der MESFET-Technologie hergestellt sind.

## Claims

1. Constant current source with a settable constant current, which is produced with the assistance of a semiconductor element, characterised thereby
- that a voltage dividing circuit is present, consisting of a series connection of a second field effect transistor (A2), which is connected as a current source, with the terminals of source (S2), drain (D2) and gate (G2), wherein the drain (D2) is connected to one pole (M) of a voltage source (Sp), the source (S2) and gate (G2) are connected, and at least one settable current resistance (R4 to R6), the one terminal of which is connected with the source (S2) and the other terminal of which is connected with the other pole (-) of the voltage source (Sp),
- that a first field effect transistor (A1) is present, the gate (G1) of which is connected with the other pole (-) of the voltage source (Sp), the source (S1) of which is connected to the resistance (R4 to R6) in such a manner that a resistance (R5), which is selected in dependence on the constant current (Iₖₒₙₛₜ) which is to be set and flows by way of the drain (D1), is present between the gate (G1) and source (S1), and the drain (D1) of which is connectible to a component which is specific for the constant current (Iₖₒₙₛₜ),
- that the saturation current (I_{DSS}) at the two barrier-layer field effect transistors (A1, A2) behaves proportionally to the cut-off voltage (Up) and
- that the two field effect transistors (A1, A2) have a like electrical behaviour.

2. Constant current source according to claim 1, characterised thereby that the settable resistance (R4 to R6) consists of a series connection of two resistances (R4, R5), to which the resistance (R6) is connected in parallel.

3. Constant current source according to claim 1 or claim 2, [characterised thereby] that the two field effect transistors (A1, A2) have a saturation current (I_{DSS}) which is substantially larger than the maximum constant current (Iₖₒₙₛₜ) to be set.

4. Constant current source according to one of the preceding claims, characterised thereby that the field effect transistors (A1, A2) are constructed as integrated transistors.

5. Constant current source according to one of the preceding claims, characterised thereby that the field effect transistors are executed as barrier-layer field effect transistors.

6. Constant current source according to one of the preceding claims, characterised thereby that at least the barrier-layer field effect transistors (A1, A2) are produced by means of GaAs technology.

7. Constant current source according to one of the preceding claims, characterised thereby that at least the barrier-layer field effect transistors (A1, A2) are produced by means of MESFET technology.

## Revendications

1. Source à courant constant à courant constant réglable, qui est généré à l'aide d'au moins un composant semiconducteur, caractérisée
- en ce qu'un diviseur de tension est prévu, se composant d'un montage série d'un second transistor à effet de champ (A2) monté en tant que source de courant, avec les bornes source (S2), drain (D2) ainsi que grille (G2), le drain (D2) étant relié à un pôle (M) d'une source de tension (Sp), la source (S2) et la grille (G2) étant réunies, et au moins d'une résistance ohmique réglable (R4 à R6), dont une borne est reliée à la source (S2) et dont l'autre borne est reliée à l'autre pôle (-) de la source de tension (Sp),
- en ce qu'un premier transistor à effet de champ (A1) est prévu, dont la grille (G1) est reliée à l'autre pôle (-) de la source de tension (Sp), dont la source (S1) est reliée à la résistance (R4 à R6) de telle sorte qu'entre la grille (G1) et la source (S2) existe une résistance (R5) qui est choisie en fonction du courant constant (I_{const}) à régler, qui circule à travers le drain (D1), dont le drain (D1) peut être relié à un composant qui est déterminé pour le courant constant (I_{const}),
- en ce que, dans le cas des deux transistors à effet de champ à couche d'arrêt (A1, A2), le courant à saturation (I_{DSS}) se comporte proportionnellement à la tension de coupure (Uₚ) et
- en ce que les deux transistors à effet de champ (A1, A2) présentent un comportement électrique identique.

2. Source à courant constant selon la revendication 1, caractérisée en ce que la résistance réglable (R4 à R6) se compose d'un montage en série de deux résistances (R4, R5), sur lequel est montée en parallèle la résistance (R6).

3. Source à courant constant selon la revendication 1 ou la revendication 2, caractérisée en ce que les deux transistors à effet de champ (A1, A2) possèdent un courant à saturation (I_{DSS}), qui est sensiblement supérieur au courant constant maximal à régler (I_{const}).

4. Source à courant constant selon l'une quelconque des revendications précédentes, caractérisée en ce que les transistors à effet de champ (A1, A2) sont réalisés en tant que transistors intégrés.

5. Source à courant constant selon l'une quelconque des revendications précédentes, caractérisé en ce que les transistors à effet de champ sont réalisés en tant que transistors à effet de champ à couche d'arrêt.

6. Source à courant constant selon l'une quelconque des revendications précédentes, caractérisée en ce qu'au moins les transistors à effet de champ à couche d'arrêt (A1, A2) sont réalisés selon la technologie GaAs.

7. Source à courant constant selon l'une quelconque des revendications précédentes, caractérisée en ce qu'au moins les transistors à effet de champ à couche d'arrêt (A1, A2) sont réalisés selon la technologie MESFET.
